# FASCICULE DE BREVET EUROPEEN

(11) **EP 0 618 363 B1**
(45) Date de publication et mention de la délivrance du brevet: **12.03.1997**
(21) Numéro de dépôt: 94400728.5
(22) Date de dépôt: 01.04.1994
(51) Int. Cl.: F04C 2/44

(54) **Pompe rotative à palettes universelle**
Flügelzellenpumpe
Vane pump

(30) Priorité: 02.04.1993 FR 9304085
(43) Date de publication de la demande: 05.10.1994
(73) Titulaire: Poinsot, Marjolaine, 11170 Saint Martin le Vieil (FR); Abad, Renée, F-11000 Cuxac d'Aude (FR)
(72) Inventeur: Poinsot, Marjolaine, 11170 Saint Martin le Vieil (FR); Abad, Renée, F-11000 Cuxac d'Aude (FR)

(56) Documents cités:
- FR-A- 2 569 782
- FR-A- 2 570 444
- FR-A- 2 576 366
- GB-A- 957 593
- GB-A- 2 123 897
- PATENT ABSTRACTS OF JAPAN vol. 14, no. 217 (M-970) 8 Mai 1990 & JP-A-02 049 985 (MIKIO SOMA) 20 Février 1990

## Description

L'invention est relative à une pompe à palettes, apte à aspirer indifféremment des liquides plus ou moins visqueux ou des matières pâteuses, granuleuses ou fibreuses comme la viande, du genre comportant essentiellement :
- une chambre délimitée par un stator, à alésage cylindrique, et par deux flasques latéraux, circulaires, dont l'un d'entre eux comporte un orifice d'entrée et un orifice de sortie;
- un rotor, cylindrique, excentré par rapport à ladite chambre, comportant, à la périphérie, d'une part, au moins deux palettes, articulées et amovibles, et, d'autre part, des évidements aptes à loger complétement lesdites palettes et dans lesquels débouchent, pendant la rotation dudit rotor, lesdits orifices d'entrée et de sortie;
- les bords d'attaque du rotor, et des palettes, et les bords de fuite des orifices d'entrée et de sortie, de la chambre, fonctionnent à la manière d'une cisaille.

Les pompes connues du genre en question appartenant au domaine technique le plus proche, sont essentiellement décrites dans les brevets suivants:
- FR-A-2570444 qui traite d'une pompe à palettes, à dépression, dans laquelle les ouvertures d'admission et d'échappement sont de simples fentes,les palettes étant entièrement logées dans les cavités périphériques du rotor, en appui contre leur fond, et qui est utilisée à des fins d'amplification, par dépression, de la force de freinage d'un véhicule automobile;
- GB-A-957593 qui traite d'une pompe à palettes dans laquelle les ouvertures de communication sont également de simples fentes et dont les palettes,d'un type particulier, sont également entièrement logées dans les cavités périphériques du rotor, en appui contre leur fond, et qui est utilisée exclusivement pour pomper des liquides.
Les pompes en question sont conçues pour être utilisées avec des fluides homogènes (air, eau, huile), plus ou moins viqueux, et non des fluides chargés de matières solides. Il en découle des ouvertures d'entrée et de sortie de dimensions réduites (fentes) et des palettes, en position fermées,plaquées contre le fond des cavités du rotor. L'utilisation de matières granuleuses ou fibreuses (du type viande) auraient pour effet de bloquer le rotor puisqu'aucun espace n'est prévu entre la palette fermée et le fond de la cavité du rotor.

L'invention vise à réaliser une pompe du genre en question pouvant traiter indifféremment les liquides plus ou moins visqueux ou les matières pâteuses, granuleuses ou fibreuses;de conception simple au niveau des palettes qui ne comportent plus de ressort de pression et au niveau des orifices d'entrée et de sortie qui comportent des moyens simples permettant de cisailler les matières fibreuses; facilement démontable pour le nettoyage et pour le remplacement des pièces défectueuses.

La pompe rotative à palettes, selon l'invention est caractérisée par les caractéristiques décrites dans la deuxième partie de la revendication 1.

Les caractéristiques et les avantages de l'invention vont apparaître plus clairement à la lecture de la description détaillée qui suit d'un mode de réalisation préféré de l'invention donné à titre d'exemple non-limitatif et représenté aux dessins annexés.
Sur ces dessins :
- la figure 1 est une vue de face intérieure de la pompe;
- la figure 2 est une vue de profil en coupe de la pompe selon AA. La pompe représentée aux figures comporte :
- un stator (1) à alésage cylindrique;
- un rotor (2), cylindrique, excentré par rapport audit alésage, comportant des évidements (14), débouchant à sa périphérie, aptes à loger complétement les palettes (3) et à contenir simultanément du produit à pomper;
- au moins deux palettes (3), articulées et amovibles, fixées pivotantes à la périphérie du rotor au moyen de logements cylindriques débouchant (15), partiellement ouverts, dans lesquels l'extrémité cylindrique (4) de la palette, faisant office d'axe, vient se loger par emboîtement glissant;
- un orifice d'entrée (5) et un orifice de sortie (6) débouchant dans la zone dégagée par les évidements (14) pendant les phases d'aspiration et de refoulement;
- un flasque arrière (7) et un flasque avant (8), par exemple vissés dans le stator, venant avec ce dernier délimiter la chambre (19) de la pompe;
- un axe (9) d'entraînement du rotor comportant une clavette (16) de verrouillage en rotation.
Ainsi réalisés, le rotor comporte des bords d'attaque (10) et de fuite (12); les orifices d'entrée et de sortie comportent des bords de fuite (11) et d'attaque (13); les palettes comportent des bords d'attaque latéraux (17) et d'extrémité (18).
Les bords d'attaque du rotor et des palettes et les bords de fuite des orifices d'entrée et de sortie fonctionnent à la manière d'une cisaille. Dans la réalisation préférée de l'invention,telle que représentée aux figures, les ouvertures (5,6) d'entrée et de sortie débouchent entièrement dans la zone balayée par les parties pleines du rotor.
Les bords d'attaque du rotor et des palettes et les bords de fuite des orifices d'entrée et de sortie, qui sont perpendiculaires aux plans porteurs desdits orifices, peuvent être obliques par rapport auxdits plans de manière à former avec ces derniers un angle de coupe approprié.
Les bords d'attaque du rotor et des palettes et les bords de fuite des orifices d'entrée et de sortie, qui sont rectilignes dans la réalisation préférée de l'invention, peuvent avoir également une forme courbe appropriée pour rendre progressif le cisaillement.
Les bords extrèmes des palettes peuvent être également obliques par rapport aux rayons de l'alésage à l'endroit de leur passage sur les ouvertures périphériques tangentielles.
Les flasques avant et arrière peuvent être fixés par des vis.
Le rotor est immédiatement démontable par simple glissement le long de son axe une fois le flaque avant (7) démonté.
Les palettes sont immédiatement démontables par simple glissement le long de leur logement.
Dans la réalisation préférée de l'invention :
- les aires des évidements (14) et celles des parties pleines du rotor (2) sont identiques;
- les orifices (5,6) d'entrée et de sortie ont des dimensions et une position telles que les parties pleines du rotor (2) viennent les obturer alternativement;
- l'orifice de sortie (6) est positionné de telle manière que le début de son ouverture, lors du déplacement du rotor, coincide avec le début de la fermeture de la palette inférieure de sorte qu'il n'y ait pas de compression du produit à véhiculer à l'intérieur du corps de pompe;
- l'effet de cisaillement est exclusivement assuré par les bords d'attaque des évidements du rotor et les bords de fuite de l'orifice de sortie au moment de l'obturation, ce qui permet, en cas de pompage de produits fibreux, comme la viande, de sectionner les parties de matière à cheval entre l'intérieur de la pompe et les orifices correspondants.
Le placage des palettes contre l'alésage du stator est réalisé par l'action combinée de la force centrifuge et de la contre-pression exercée par la matière comprimée se trouvant dans les évidements du rotor.
Une telle configuration permet un démontage manuel, sans aucun outil,simple et rapide du rotor et des palettes.
Cet avantage est extrèmement important dans l'industrie agro-alimentaire où un démontage journalier est nécessaire pour le nettoyage et la désinfection. La pompe selon l'invention peut être par exemple réalisée en acier inox qualité alimentaire. La vitesse de rotation,qui est de l'ordre de 100 tours par minute pour ce type d'application, pourrait être beaucoup plus importante et mettre en oeuvre des matériaux à base de céramique pour les parties en frottement.

Bien entendu, l'invention n'est pas limitée aux modes de réalisation décrits et représentés pour lesquels on pourra prévoir d'autres variantes principalement dans :
- les formes et les dimensions des divers sous-ensembles de la pompe;
- le nombre de palettes et d'orifices d'entrée et de sortie de celle-ci.

## Revendications

1. Pompe rotative à palettes, apte à aspirer indifféremment des liquides plus ou moins visqueux ou des matières pâteuses, granuleuses ou fibreuses comme la viande, du genre comportant essentiellement :
- une chambre (19) délimitée par un stator (1), à alésage cylindrique, et par deux flasques latéraux (7,8), circulaires, dont l'un d'entre eux (7) comporte un orifice d'entrée (5) et un orifice de sortie (6);
- un rotor (2), cylindrique, excentré par rapport à ladite chambre (19), comportant, à la périphérie, d'une part, au moins deux palettes (3), articulées et amovibles, et, d'autre part, des évidements (14) aptes à loger complétement lesdites palettes (3) et dans lesquels débouchent, pendant la rotation dudit rotor (2), lesdits orifices d'entrée (5) et de sortie (6);
- les bords d'attaque (10) du rotor (2), et (17,18) des palettes (3), et les bords de fuite (11) des orifices d'entrée (5) et de sortie (6), de la chambre (19), fonctionnent à la manière d'une cisaille; caractérisée en ce que :
- les évidements (14) du rotor contiennent simultanément à sa périphérie les palettes (3) d'une manière que entre lesdites palettes (3), en position fermée, les flasques latéraux (7,8), les bords d'attaque et de fuite (10,12) et le fond desdits évidements (14) est inclus un volume apte à contenir le produit à pomper et dans lequel débouchent, pendant la rotation dudit rotor (2), les orifices d'entrée (5) et de sortie (6), de la chambre (19), qui sont entièrement balayés par les parois pleines du rotor (2).

2. Pompe, selon la revendication 1, caractérisée en ce que les aires des évidements (14) et celles des parties pleines du rotor (2) sont identiques.

3. Pompe, selon la revendication 1, caractérisée en ce que les bords d'attaque (10) du rotor (2) et les bords d'attaque (17,18) des palettes (3) sont obliques par rapport au plan latéral du flasque (7) porteur des orifices (5,6) d'entrée et de sortie de la chambre (19).

4. Pompe, selon la revendication 1 ou la revendication 3, caractérisée en ce que les bords d'attaque (10), du rotor (2), et (17,18), des palettes (3), ont une forme courbe par rapport aux bords de fuite (11) des orifices d'entrée (5) et de sortie (6) de la chambre (19).

5. Pompe, selon la revendication 1, caractérisée en ce que l'orifice de sortie (6) est positionné de telle manière que le début de son ouverture, lors du déplacement du rotor (2), coincide avec le début de la fermeture de la palette (3) inférieure.

## Patentansprüche

1. Flügelzellenpumpe, dazu geeignet, sowohl mehr oder weniger dickflüssige Flüssigkeiten als auch breiige, körnige oder faserige Stoffe wie Fleisch, anzusaugen, von der Art, welche grundsätzlich:
- eine Kammer (19) beinhaltet, die durch einen innen zylindrischen Stator (1) und zwei gleichfalls kreisförmigen Seitenwänden (7,8) begrenzt wird, von welchen die mit (7) bezeichnete eine Eintrittsöffnung (5) und eine Austrittsöffnung (6) aufweist;
- einen zylindrischen Rotor (2), welcher ausmittig mit bezug auf die genannte Kammer (19) angeordnet ist, und an seinem Umfange einerseits mindestens zwei Flügelarme (3) aufnimmt, die angelenkt und abnehmbar sind, und andererseits Ausschnitte (14) aufweist, die dazu geeignet sind, die genannten Flügelarme (3) vollständig aufzunehmen und in welchen während der Rotation des genannten Rotors (2) die genannten Eintritts- (5) und Austritts- (6)-Öffnungen einmünden; so daß die Nasenkanten (10) des Rotors (2) und (17,18) der Flügel (3), sowie die Hinterkanten (11) der Einflussmündungen (5) und Ausflussmündungen (6) der Kammer (19) als Schneiden wirken,
aufweist,
dadurch gekennzeichnet, daß die Ausnehmungen (14) des Rotors gleichzeitig an deren Umfang die Flügelarme (3) so aufnehmen, daß zwischen den genannten Flügelarmen (3) in geschlossener Stellung, den Seitenwänden (7,8), den Nasen- und Hinterkanten (10,12) und dem Boden der genannten Ausnehmungen (14) ein Raum zustandekommt, der dazu geeignet ist, das zu pumpende Produkt aufzunehmen und in welchem während der Rotation des genannten Rotors (2) die Eintrittsöffnungen (5) und Austrittsöffnungen (9) der Kammer (19) einmünden, welche von den massiven Wänden des Rotors (12) vollständig bestrichen werden.

2. Pumpe gem. Patentanspruch 1, dadurch gekennzeichnet, daß die Flächen der Ausnehmungen (14) und jene der massiven Teile des Rotors (2) einander identisch sind.

3. Pumpe gem. Patentanspruch 1, dadurch gekennzeichnet, daß die Nasenkanten (10) des Rotors (2) und die Nasenkanten (17, 18) der Flügelarme (3) in bezug auf die Seitenfläche der Wandung (7) schräg verlaufen, in welcher die Öffnungen (5,6) des Ein- und Austrittes aus der Kammer (19) münden.

4. Pumpe gem. Patentansprüchen 1 oder 3, dadurch gekennzeichnet, daß die Nasenkanten (10) des Rotors (2) und (17, 18) der Flügelarme (3) in bezug auf die Hinterkanten (11) der Eintrittsöffnungen (5) und Austrittsöffnungen (6) der Kammer (19) kurvenförmig verlaufen.

5. Pumpe gem. Patentanspruch 1, dadurch gekennzeichnet, daß die Austrittsöffnung (6) so liegt, daß der Beginn ihrer Öffnung im Laufe der Bewegung des Rotors (2) mit dem Beginn des Schliessens des unteren Flügelarmes (3) übereinstimmt.

## Claims

1. Vane pump, fit to indistinctly pumping more or less viscous liquids or pastes, granules or fibres such as meat, of the type essentially including:
- a chamber (19) delimited by a cylinder bore stator (1) and by two side circular flanges (7, 8), one of them (7) including an inlet port (5) and an outlet port (6),
- a rotor (2), cylindric, offset with respect to said chamber (19), including on the periphery, on one side, at least two paddles (3), hinged and removable , and, on the other side, cut-outs 14) fit to completely house said paddles (3) and to which lead, during said rotor (2) rotation, said inlet(5) and outlet (6) ports; the leading edges (10) of the rotor (2) and (17, 18) of the paddles (3) as well as the trailing edges (11) of the inlet (5) and outlet (6) ports, of the chamber act as a shear;
characterized in that the rotor cut-outs (14) simultaneously contain, on its periphery, the paddles (3) in such a way that, between said paddles (3), in closed position, the side flanges (7, 8) , the leading and trailing edges (10, 12) and the bottom of said cut-outs (14), is included a well fit to contain the product to be pumped and to which lead, during said rotor (2) rotation, the inlet (5) and outlet (9) ports, of the chamber (19), which are completely swept by the rotor (2) solid walls.

2. Pump, according to claim 1, characterized in that the areas of the cut-outs (14) and that of the full parts of the rotor (2) are identical.

3. Pump, according to claim 1, characterized in that the rotor (2) leading edges (10) and the paddles (3) leading edges (17, 18) are oblique with respect to the side plane of the flange (7) bearing the chamber (19) inlet and outlet ports (5, 6).

4. Pump, according to claim 1 or claim 3, characterized in that the leading edges (10) of the rotor (2) and (17, 18), of the paddles (3), have a curved shape with respect to the trailing edges (11) of the inlet (5) and outlet (6) ports of the chamber (19).

5. Pump, according to claim 1, characterized in that the outlet port (6) is positioned in such a way that the beginning of its opening, when displacing the rotor (2) is coincident with the beginning of the closing of the lower paddle (3).
